# EUROPÄISCHE PATENTSCHRIFT

(11) **EP 3 402 599 B1**
(45) Veröffentlichungstag und Bekanntmachung des Hinweises auf die Patenterteilung: **20.10.2021**
(21) Anmeldenummer: 17700769.7
(22) Anmeldetag: 13.01.2017
(51) Int. Cl.: B05B 1/14, B05B 17/00, B05C 5/02

(54) **LOCHPLATTE MIT VERGRÖSSERTEM LOCHABSTAND IN EINEM ODER BEIDEN RANDBEREICHEN EINER DÜSENREIHE**
PERFORATED PLATE WITH INCREASED HOLE SPACING IN ONE OR BOTH EDGE REGIONS OF A ROW OF NOZZLES
PLAQUE PERFORÉE PRÉSENTANT UNE DISTANCE PLUS IMPORTANTE ENTRE LES TROUS DANS UNE OU LES DEUX ZONES DE BORD D'UNE SÉRIE DE BUSES

(30) Priorität: 14.01.2016 DE 102016000390
(43) Veröffentlichungstag der Anmeldung: 21.11.2018
(73) Patentinhaber: Dürr Systems AG, 74321 Bietigheim-Bissingen (DE)
(72) Erfinder: FRITZ, Hans-Georg, 73760 Ostfildern (DE); WÖHR, Benjamin, 74363 Eibensbach (DE); KLEINER, Marcus, 74354 Besigheim (DE); BUBEK, Moritz, 71640 Ludwigsburg (DE); BEYL, Timo, 74354 Besigheim (DE)
(74) Vertreter: v. Bezold & Partner Patentanwälte - PartG mbB
(86) Internationale Anmeldenummer: PCT/EP2017/000038
(87) Internationale Veröffentlichungsnummer: WO 2017/121644

(56) Entgegenhaltungen:
- EP-A2- 1 253 626
- DE-A1-102011 056 823
- DE-U1-202011 001 109
- JP-A- 2003 165 226
- US-A1- 2003 155 451
- US-A1- 2009 002 441
- US-A1- 2009 284 570

## Beschreibung

Die Erfindung betrifft eine Lochplatte (z. B. Blende) für eine Applikationsvorrichtung (z. B. ein Applikationsgerät) zur Applikation eines als Beschichtungsmittel dienenden Fluides auf eine Kraftfahrzeugkarosserie und/oder ein Anbauteil hierfür. Die Erfindung betrifft ferner eine Applikationsvorrichtung und ein Applikationsverfahren, bei denen eine solche Lochplatte Verwendung findet.

Aus der DE 10 2013 002 413 A1 ist bereits eine Lochplatte für ein Applikationsgerät zur insbesondere oversprayfreien Applikation eines Beschichtungsmittels bekannt. Die Lochplatte umfasst dabei mehrere Durchgangslöcher zur Applikation des Beschichtungsmittels, wobei die Durchgangslöcher in mehreren Düsenreihen matrixförmig und somit in einer 2-dimensionalen Konfiguration angeordnet sind. Dadurch können randscharfe Beschichtungsmittelbahnen erzeugt werden. Nachteilhaft daran ist allerdings, dass die randscharfen Beschichtungsmittelbahnen zur Überlappung ungeeignet sind, da sie ein zumindest nahezu rechteckiges Querschnittsprofil aufweisen. Figur 13 zeigt z. B. einen nahezu perfekten Stoß zweier Beschichtungsmittelbahnen B1* und B2* mit einem rechteckigen Querschnittsprofil. Ein solcher perfekter Stoß sollte eine Varianz von +/- 50 µm aufweisen, was zu einer in Figur 13 rechts gezeigten resultierenden Optimalbeschichtung führen würde. Ein derart perfekter Stoß ist in der Praxis z. B. aufgrund Toleranzen nicht oder nur mit erheblichem Aufwand möglich ist. Figur 14 zeigt zwei Beschichtungsmittelbahnen B1* und B2* mit rechteckigem Querschnittsprofil, die sich im Stoß-/Überlappungsbereich nicht berühren oder überlappen, was zu einer in Figur 14 rechts gezeigten nachteiligen Delle in der resultierenden Beschichtung führt. Figur 15 zeigt zwei Beschichtungsmittelbahnen B1* und B2* mit rechteckigem Querschnittsprofil, die sich im Stoß-/Überlappungsbereich so überlappen, dass es zu einer Überbeschichtung kommt, was zu einem in Figur 15 rechts gezeigten nachteilhaftem Berg oder Überhöhung in der resultierenden Beschichtung führt.

Aus der DE 10 2010 019 612 A1 ist ein Applikationsgerät bekannt, das ein für die Überlappung von Beschichtungsmittelbahnen geeigneteres Querschnittsprofil in Form eines Trapezes offenbart. Das Trapezprofil wird dabei durch mehrere Durchgangslöcher zur Applikation des Beschichtungsmittels erzeugt, wobei die Durchgangslöcher in mehreren Düsenreihen matrixförmig und somit in einer 2-dimensionalen Konfiguration angeordnet sind. Verschieden große Düsendurchmesser, regelmäßig oder flächig verteilt, verfolgen insbesondere das Ziel einer verbesserten Auflösung bei flächiger Beschichtung. Die 2-dimensionale Konfiguration, mit Düsendurchmessern gleicher oder unterschiedlicher Größe, und das dadurch erzeugte Trapezprofil weisen zunächst aufgrund der Vielzahl der Durchgangslöcher eine hohe Komplexität auf. Darüber hinaus ergibt sich durch die 2-dimensionale Konfiguration ein ungewünscht hoher Beschichtungsmittelstrom, insbesondere dann, wenn das Beschichtungsmittel, wie üblich bei der Beschichtung von Kraftfahrzeugkarosserien, kontinuierlich appliziert wird. Die 2-dimensionale Konfiguration führt außerdem dazu, dass beim Applizieren einer Beschichtungsmittelbahn Beschichtungsmittel aus einer relativ zur Bewegungsrichtung nachgelagerten Düsenreihe auf Beschichtungsmittel aus einer relativ zur Bewegungsrichtung vorgelagerten Düsenreihe appliziert wird, was nachteilig zu Beschichtungsmittelspritzern führen kann, weil Beschichtungsmittel auf noch nicht ausreichend getrocknetes oder erstarrtes Beschichtungsmittel auftrifft.

DE 10 2011 056 823 A1 offenbart eine Düseneinrichtung für einen Ofen zum Wärmebehandeln von Stahlblechen od. dgl. Diese Düseneinrichtung besteht im Wesentlichen aus einem im Querschnitt kreisrunden Versorgungsrohr mit einem Gaszufuhranschluss und einer Reihe von Düsenöffnungen für ausströmendes Gas. Bei einer Ausführungsform können die Düsenöffnungen in zwei Randbereichen des Versorgungsrohrs einen größeren gegenseitigen Abstand haben als die Düsenöffnungen im Mittelbereich des Düsenrohrs.

DE 20 2011 001 109 US befasst sich mit der Herstellung von Verbundelementen aus Deckschichten und einem Kern aus PU-Schaumstoffen unter Verwendung eines über der Deckschicht angeordneten Rohrs mit einer Reihe von Öffnungen oder Bohrungen zum Auftragen von flüssigen Reaktionsgemischen auf die Deckschicht. Der Durchmesser oder gegenseitige Abstand der Öffnungen kann von der Zuführung des flüssigen Reaktionsgemischs zu den Rändern des Rohrs abnehmen.

Zum allgemeinen Stand der Technik kann noch die US 5 769 946 A und die US 2003/155451 A1 genannt werden.

Eine Aufgabe der Erfindung ist es, eine verbesserte und/oder alternative Lochplatte zu schaffen, insbesondere eine Lochplatte, die einen verbesserten Stoß- oder Überlappungsbereich zweier Fluidbahnen und/oder einen zumindest im Wesentlichen fluidspritzerfreien Fluidauftrag ermöglicht.

Diese Aufgabe kann durch die Merkmale der Haupt- und Nebenansprüche gelöst werden. Vorteilhafte Weiterbildungen der Erfindung können den Unteransprüchen und der folgenden Beschreibung bevorzugter Ausführungsformen der Erfindung entnommen werden.

Die Erfindung schafft eine Lochplatte (z. B. Blende, Streifen, Plättchen etc.) für eine Applikationsvorrichtung (z. B. ein Applikationsgerät) zur Applikation eines als Beschichtungsmittel dienenden Fluides auf eine Kraftfahrzeugkarosserie und/oder ein Anbauteil hierfür.

Die Lochplatte und/oder die Applikationsvorrichtung dient insbesondere zur zerstäubungs- und/oder maskierungsfreien Applikation des Fluides.

Das als Beschichtungsmittel dienende Fluid kann insbesondere ein Lack, ein Dichtstoff, ein Trennmittel, eine Funktionsschicht oder ein Klebstoff sein.

Das Fluid weist vorzugsweise eine Viskosität von größer 50mPas, größer 80mPas oder sogar größer 100mPas, insbesondere gemessen bei einer Scherrate von 1000s⁻¹, auf. Dabei kann das Fluid ein newtonsches oder ein nicht-newtonsches Fließverhalten aufweisen.

Die Lochplatte weist zumindest vier oder zumindest fünf Durchgangslöcher zum Durchleiten des Fluides auf. Die Durchgangslöcher sind zweckmäßig in einer vorzugsweise im Wesentlichen linear ausgerichteten Düsenreihe angeordnet, wobei die Düsenreihe zwei Randbereiche und einen sich zweckmäßig zwischen den zwei Randbereichen erstreckenden Mittenbereich aufweist. Die Durchgangslöcher sind durch Lochabstände voneinander beabstandet.

Die Lochplatte zeichnet sich dadurch aus, dass der zumindest eine außenliegendste Lochabstand der Düsenreihe in zumindest einem Randbereich größer ist als zumindest ein Lochabstand im Mittenbereich, so dass eine Fluidapplikation (z. B. Fluidbahn) mit im Wesentlichen trapezprofilförmigem Querschnittsprofil ermöglichbar ist, z. B. im Wesentlichen rechtwinkliges, gleichschenkliges oder ungleichschenkliges Trapez-Querschnittsprofil und/oder im Wesentlichen gaußkurvenförmiges Querschnittsprofil.

Der zumindest eine außenliegendste Lochabstand entspricht insbesondere dem von außen ersten Lochabstand der Düsenreihe in dem zumindest einen Randbereich.

Die zumindest zwei, zumindest drei und/oder zumindest vier außenliegendsten Lochabstände entsprechen insbesondere den zwei, drei und/oder vier von außen ersten Lochabständen der Düsenreihe in dem zumindest einen Randbereich.

Die Abstufung und somit zweckgemäße Lochabstandsvergrößerung kann nur für den außenliegendsten und somit den von außen ersten Lochabstand in nur einem Randbereich oder beiden Randbereichen erfolgen.

Die Abstufung und somit zweckgemäße Lochabstandsvergrößerung kann aber auch über die zumindest zwei, zumindest drei und/oder zumindest vier außenliegendsten und somit mindestens zwei, mindestens drei und/oder mindestens vier von außen ersten Lochabständen in nur einem Randbereich oder beiden Randbereichen erfolgen.

Bei einer Lochabstandvergrößerung in nur einem Randbereich kann vorzugsweise eine Fluidapplikation (z. B. Fluidbahn) mit im Wesentlichen rechtwinkligem Trapez-Querschnittsprofil erzeugt werden.

Bei einer Lochabstandvergrößerung in beiden Randbereichen kann vorzugswese eine Fluidapplikation (z. B. Fluidbahn) mit im Wesentlichen gleich- oder ungleichschenkligem Trapez-Querschnittsprofil erzeugt werden.

Die Erfindung ermöglicht insbesondere eine verbesserte Schichtdickenverteilung im Stoß- oder Überlappungsbereich zweier Fluidapplikationen (z. B. Fluidbahnen), was zu optisch einheitlichen Fluidflächen (z. B. Beschichtungsflächen) führt, zweckmäßig ohne Schichtdickenschwankungen, die mit dem menschlichen Auge nachteilhaft erkennbar wären. Alternativ oder ergänzend ermöglicht die Erfindung insbesondere, dass durch Applikation des Fluids aus vorzugsweise nur einer einzigen Düsenreihe und somit einer 1-dimensionalen Düsenkonfiguration Applikationsspritzer reduziert oder gänzlich vermieden werden, weil die Düsenreihe das Fluid direkt auf das Bauteil appliziert, gegebenenfalls mit Ausnahme eines eventuellen Stoß- oder Überlappungsbereichs zweier Fluidapplikationen, wobei in dem Stoß- oder Überlappungsbereich das zuvor applizierte Fluid aber üblicherweise bereits ausreichend getrocknet oder erstarrt ist und somit nicht mehr oder zumindest nur stark reduziert zu Fluidspritzern neigt.

Mittels der erfindungsgemäßen Lochplatte kann eine Abstandstoleranz zwischen zwei zweckmäßig randscharfen Fluidapplikationen (z. B. Fluidbahnen) auf bis zu +/- 150 µm, +/-200 µm, +/-500 µm, +/- 1mm oder sogar +/-2 mm erreicht werden.

Es ist möglich, dass die Lochplatte nur eine einzige Düsenreihe zur Applikation des Fluides aufweist, so dass vorzugsweise eine 1-dimensionale Düsenkonfiguration ermöglicht werden kann.

Es ist möglich, dass die Düsenreihe zentriert linear ausgerichtet ist und/oder Mittelachsen vorzugsweise aller Durchgangslöcher der Düsenreihe linear ausgerichtet sind, z. B. entlang ein und derselben Ausrichtgeraden (zweckmäßig gerade Ausrichtlinie).

Es ist möglich, dass vorzugsweise alle Durchgangslöcher der Düsenreihe einheitlich (z. B. im Wesentlichen gleich) ausgeführt sind.

Der außenliegendste Lochabstand der Düsenreihe in zumindest einem Randbereich kann zweckmäßig den größten Lochabstand der Düsenreihe aufweisen.

Die zumindest zwei außenliegendsten Lochabstände der Düsenreihe in zumindest einem Randbereich können größer sein als zumindest ein Lochabstand im Mittenbereich.

Die zumindest zwei außenliegendsten Lochabstände in zumindest einem Randbereich können z. B. einheitlich (zweckmäßig im Wesentlich gleich groß) oder uneinheitlich (zweckmäßig unterschiedlich groß) ausgebildet sein.

Der Mittenbereich weist zumindest drei oder zumindest vier Lochabstände auf und somit zweckmäßig zumindest vier oder zumindest fünf Durchgangslöcher.

Der zumindest eine Randbereich kann z. B. zumindest zwei oder zumindest drei Lochabstände aufweisen.

Es ist möglich, dass die Lochabstände im Mittenbereich einheitlich (zweckmäßig im Wesentlichen gleich groß) ausgebildet sind, so dass die Durchgangslöcher im Mittenbereich gleichmäßig voneinander beabstandet sind. Alternativ oder ergänzend können die Durchgangslöcher im Mittenbereich zweckmäßig einheitlich ausgebildet sein.

Es ist möglich, dass der außenliegendste Lochabstand in dem einen Randbereich der Düsenreihe einheitlich (z. B. im Wesentlichen gleich) oder uneinheitlich (z. B. unterschiedlich) ausgebildet ist relativ zu dem außenliegendsten Lochabstand in dem anderen Randbereich.

Es ist ebenfalls möglich, dass die zumindest zwei außenliegendsten Lochabstände in dem einen Randbereich der Düsenreihe einheitlich (z. B. im Wesentlichen gleich) oder uneinheitlich (z. B. unterschiedlich) ausgebildet sind relativ zu den zumindest zwei außenliegendsten Lochabständen in dem anderen Randbereich.

Der zumindest eine außenliegendste Lochabstand in dem einen Randbereich ist größer als zumindest ein Lochabstand im Mittenbereich und der zumindest eine außenliegendste Lochabstand in dem anderen Randbereich kann einheitlich (z. B. im Wesentlichen groß) ausgebildet sein relativ zu dem zumindest ein Lochabstand im Mittenbereich.

Es weisen alle Durchgangslöcher der Düsenreihe jeweils eine Locheinmündung an der stromaufwärts gelegenen Seite der Lochplatte und eine Lochausmündung an der stromabwärts gelegenen Seite der Lochplatte auf und einen Rohrstummel als dreidimensionale Strukturierung an der stromabwärts gelegenen Seite der Lochplatte.

Die Locheinmündungen können z. B. einen größeren Durchlassquerschnitt aufweisen als die Lochausmündungen und/oder die Rohrstummel können zweckmäßig eine äußere Mantelfläche aufweisen, die sich zum freien Ende des jeweiligen Rohrstummels hin verjüngt, insbesondere konisch.

Die zwei Randbereiche können z. B. symmetrisch oder unsymmetrisch ausgebildet sein. Vorzugsweise ist die Düsenreihe insgesamt symmetrisch ausgebildet, insbesondere achssymmetrisch und/oder spiegelsymmetrisch relativ zu einer quer zur Düsenreihe verlaufenden Symmetrieachse.

Es ist möglich, dass der außenliegendste Lochabstand in zumindest einem Randbereich um maximal den Faktor 2 oder 3 größer ist als jeweils ein Lochabstand im Mittenbereich.

Es ist möglich, dass die zumindest zwei außenliegendsten Lochabstände der Düsenreihe in zumindest einem Randbereich um jeweils maximal den Faktor 2 oder 3 größer sind als jeweils ein Lochabstand im Mittenbereich.

Es ist möglich, dass vorzugsweise alle Durchgangslöcher der Düsenreihe einheitlich (zweckmäßig im Wesentlichen identisch) ausgebildet sind, insbesondere den gleichen Durchlassquerschnitt aufweisen.

Es ist möglich, dass zumindest ein Durchgangsloch im Mittenbereich der Düsenreihe und/oder zumindest ein Durchgangsloch in zumindest einem Randbereich der Düsenreihe eine trichterförmige Locheinmündung und vorzugsweise eine zylinderförmige Lochausmündung aufweist. Die trichterförmige Locheinmündung verjüngt sich vorzugsweise in Strömungsrichtung des Fluids. Die trichterförmige Locheinmündung des zumindest einen Durchgangslochs im Mittenbereich kann z. B. tiefer in die Lochplatte führen als die trichterförmige Locheinmündung des zumindest einen Durchgangslochs in dem zumindest einen Randbereich. Alternativ oder ergänzend kann ein Einlassquerschnitt (z. B. der eingangsseitige Durchlassquerschnitt) einer Locheinmündung zumindest eines Durchgangslochs im Mittenbereich der Düsenreihe größer sein als ein Einlassquerschnitt (z. B. der eingangsseitige Durchlassquerschnitt) einer Locheinmündung zumindest eines Durchgangslochs in zumindest einem Randbereich der Düsenreihe.

Die Düsenreihe ist zur Ausbildung einer Fluidapplikation (z. B. Fluidbahn) mit im Wesentlichen trapezförmigen Querschnitts-Profil ausgeführt, z. B. im Wesentlichen rechtwinkliges, gleichschenkliges oder ungleichschenkliges Trapez-Querschnitts-Profil und/oder im Wesentlichen gaußkurvenförmiges Querschnitts-Profil, so dass sich die Düsenreihe insbesondere zur Erzeugung überlappungsoptimierter Fluidbahnen eignet.

Bei einer besonders bevorzugten Ausführungsform weisen die Locheinmündungen der Durchgangslöcher der Düsenreihe einen größeren Durchlassquerschnitt auf als die Lochausmündung.

Die Erfindung ist nicht auf eine Lochplatte beschränkt, sondern umfasst auch eine Applikationsvorrichtung, z. B. ein Applikationsgerät, zur Applikation eines Fluides, wobei die Applikationsvorrichtung mindestens eine Lochplatte wie hierin offenbart aufweist.

Es ist möglich, dass die Applikationsvorrichtung ausgeführt ist, um eine druckgleiche Fluid-Anströmung über die gesamte Düsenreihe und somit über zweckmäßig alle Durchgangslöcher zu gewährleisten.

Es ist ebenfalls möglich, dass die Applikationsvorrichtung ausgeführt ist, um eine vom Mittenbereich unabhängig steuerbare (z. B. regelbare) Fluid-Anströmung des zumindest einen Randbereichs zu gewährleisten.

Die zwei Randbereiche können z. B. durch dieselbe Fluid-Fördereinheit mit Fluid versorgt werden oder durch jeweils eine eigene Fluid-Fördereinheit, so dass insbesondere jeder Randbereich durch eine getrennt steuerbare (z. B. regelbare) Fluid-Fördereinheit mit Fluid versorgbar ist.

Die Applikationsvorrichtung dient vorzugsweise zur Applikation eines Fluides mit einer Viskosität von über 50 mPas, über 80 mPas oder über 100 mPas, insbesondere bei einer Scherrate von 1000s⁻¹. Dabei kann das Fluid ein newtonsches oder ein nicht-newtonsches Fließverhalten aufweisen.

Es ist möglich, dass die Applikationsvorrichtung zumindest zwei nebeneinander angeordnete Lochplatten aufweist, deren Düsenreihen vorzugsweise in Längsrichtung der Düsenreihen versetzt zueinander angeordnet sind.

Die zumindest eine Lochplatte kann insbesondere an (z. B. auf oder in) einer äußeren Stirnseite der Applikationsvorrichtung angeordnet sein und somit vorzugsweise eine Außenplatte darstellen. Die zumindest vier Durchgangslöcher bilden folglich vorzugsweise Austrittslöcher aus der Applikationsvorrichtung. Die Erfindung umfasst darüber hinaus ein Applikationsverfahren zur Applikation eines Fluides mittels zumindest einer Applikationsvorrichtung und/oder zumindest einer Lochplatte wie hierin offenbart.

Dabei ist es insbesondere möglich, dass das Fluid aus einer einzigen Düsenreihe der Lochplatte appliziert wird.

Zu erwähnen ist, dass das Fluid ein Beschichtungsmittel ist, z. B. ein Lack, ein Dichtstoff, ein Trennmittel, ein Klebstoff etc., und/oder zur Ausbildung einer Funktionsschicht dienen kann.

Unter die Kategorie Funktionsschicht fallen insbesondere Schichten, die eine Oberflächenfunktionalisierung zur Folge haben, wie z. B. Haftvermittler, Primer oder auch Schichten zur Verringerung der Transmission.

Es ist möglich, die Lochplatte wie hierin beschrieben durch Merkmale der WO 2014/121926 A1, insbesondere deren Ansprüche, zu ergänzen.

Die erfindungsgemäße Lochplatte weist Locheinmündungen an der stromaufwärts gelegenen Seite der Lochplatte und Lochausmündungen an der stromabwärts gelegenen Seite der Lochplatte auf und z. B. dreidimensionale Strukturierungen an der stromaufwärts gelegenen Seite der Lochplatte und umfasst dreidimensionale Strukturierungen an der stromabwärts gelegenen Seite der Lochplatte.

Es ist möglich, dass die Locheinmündungen strömungstechnisch optimiert sind, insbesondere düsenförmig, und/oder dass die Locheinmündungen einen größeren (Durchlass-)Querschnitt aufweisen als die Lochausmündungen.

Als Strukturierungen dienen Rohrstummel, die von der stromabwärts gelegenen Seite der Lochplatte hervorstehen und in die die Durchgangslöcher übergehen, um insbesondere die Benetzungsfläche an den Lochausmündungen zu verringern.

Die Rohrstummel können z. B. eine äußere Mantelfläche aufweisen, die sich zum freien Ende des jeweiligen Rohrstummels hin verjüngt, insbesondere konisch.

Die Lochplatte kann z. B. am Rand eine größere Dicke aufweisen als in einem mittigen Bereich mit den Durchgangslöchern. Es ist möglich, dass vorzugsweise alle Durchgangslöcher in der Lochplatte mindestens teilweise durch ein ätztechnisches Herstellungsverfahren hergestellt sind, insbesondere Trockenätzen oder Nassätzen.

Die Lochplatte kann insbesondere mindestens teilweise aus einem Halbleitermaterial bestehen, z. B. aus einem der folgenden Materialien: Silizium, Siliziumdioxid, Siliziumcarbid, Gallium, Galliumarsenid und/oder Indiumphosphid.

Zu erwähnen ist, dass im Rahmen der Erfindung das Merkmal eines im Wesentlichen trapezförmigen Querschnitts-Profils vorzugsweise auch z. B. ein im Wesentlichen gaußkurvenförmiges Querschnitts-Profil umfassen kann.

Die oben beschriebenen bevorzugten Ausführungsformen der Erfindung sind miteinander kombinierbar. Andere vorteilhafte Weiterbildungen der Erfindung sind in den Ansprüchen offenbart oder ergeben sich aus der folgenden Beschreibung bevorzugter Ausführungsformen der Erfindung in Verbindung mit den beigefügten Figuren.
- Figur 1: zeigt eine Lochplatte mit einer Düsenreihe gemäß einer Ausführungsform der Erfindung,
- Figur 2: zeigt eine Lochplatte mit einer Düsenreihe gemäß einer anderen Ausführungsform der Erfindung,
- Figur 3: zeigt eine Lochplatte mit einer Düsenreihe gemäß einer noch anderen Ausführungsform der Erfindung,
- Figur 4: zeigt eine Lochplatte mit einer Düsenreihe gemäß einer wiederum anderen Ausführungsform der Erfindung,
- Figur 5A: zeigt eine schematische Querschnittsdarstellung zweier durch eine erfindungsgemäße Lochplatte erzeugter Fluidapplikationen gemäß einer Ausführungsform der Erfindung,
- Figur 5B: zeigt eine schematische Querschnittsdarstellung einer durch eine erfindungsgemäße Lochplatte erzeugte Fluidapplikation gemäß einer Ausführungsform der Erfindung,
- Figur 6: zeigt eine Querschnittsansicht durch ein Durchgangsloch einer nicht erfindungsgemäßen Lochplatte,
- Figur 7A: zeigt eine Querschnittsansicht durch ein Durchgangsloch einer anderen nicht erfindungsgemäßen Lochplatte,
- Figur 7B: zeigt die Querschnittsansicht aus Figur 7A mit Beschichtungsmittel in dem Durchgangsloch,
- Figur 8A: zeigt eine Abwandlung von Figur 7A mit einem zusätzlichen Rohrstummel zur Verringerung der Benetzungsfläche gemäß einer anderen Ausführungsform der Erfindung,
- Figur 8B: zeigt die Querschnittsansicht aus Figur 8A mit Beschichtungsmittel in dem Durchgangsloch,
- Figur 9: zeigt eine Abwandlung von Figur 8A mit einem konisch zulaufenden Rohrstummel gemäß einer anderen Ausführungsform der Erfindung,
- Figur 10A: zeigt eine schematische Querschnittsansicht durch eine nicht erfindungsgemäße Lochplatte mit einem verstärkten Rand und einem dünneren mittigen Bereich mit den Durchgangslöchern,
- Figur 10B: zeigt eine nicht erfindungsgemäße Abwandlung von Figur 10A,
- Figur 11: zeigt eine nicht erfindungsgemäße Abwandlung von Figur 6,
- Figur 12A: zeigt eine Applikationsvorrichtung (Applikationsgerät) mit einer Lochplatte gemäß einer Ausführungsform der Erfindung,
- Figur 12B: zeigt eine Applikationsvorrichtung (Applikationsgerät) gemäß einer anderen Ausführungsform der Erfindung,
- Figur 13: zeigt zwei Beschichtungsmittelbahnen gemäß Stand der Technik,
- Figur 14: zeigt zwei Beschichtungsmittelbahnen gemäß Stand der Technik,
- Figur 15: zeigt zwei Beschichtungsmittelbahnen gemäß Stand der Technik,
- Figur 16: zeigt eine Querschnittsansicht durch ein Durchgangsloch einer nicht erfindungsgemäßen Lochplatte,
- Figur 17: zeigt eine Querschnittsansicht durch ein Durchgangsloch einer nicht erfindungsgemäßen Lochplatte,
- Figur 18: zeigt eine Querschnittsansicht durch ein Durchgangsloch einer nicht erfindungsgemäßen Lochplatte,
- Figur 19: zeigt eine Querschnittsansicht durch ein Durchgangsloch einer nicht erfindungsgemäßen Lochplatte.

Die unter Bezugnahme auf die Figuren beschriebenen Ausführungsformen stimmen teilweise überein, so dass für ähnliche oder identische Teile die gleichen Bezugszeichen verwendet werden, und zu deren Erläuterung auch auf die Beschreibung einer oder mehrerer anderer Ausführungsformen verwiesen wird, um Wiederholungen zu vermeiden.

Figur 1 zeigt eine Lochplatte 1 für eine Applikationsvorrichtung zur vorzugsweise zerstäubungsfreien und maskierungsfreien Applikation eines Fluides auf ein Bauteil, z. B. eine Kraftfahrzeugkarosserie und/oder ein Anbauteil hierfür.

Die Lochplatte 1 umfasst sieben Durchgangslöcher 2.1, 3.1, 3.2 und 3.3 zum Durchleiten des Fluids, wobei die Durchgangslöcher 2.1, 3.1, 3.2 und 3.3 einer Düsenreihe mit einem Mittenbereich 2 und zwei Randbereichen 3a und 3b zugeordnet sind und durch Lochabstände a1, a2 und a3 voneinander beabstandet sind.

Die Düsenreihe umfasst insbesondere einen Mittenbereich 2 mit vier Durchgangslöchern 2.1, einen ersten in Figur 1 linken Randbereich 3a mit zwei Durchgangslöchern 3.1 und 3.2 und einen zweiten in Figur 1 rechten Randbereich 3b mit einem Durchgangsloch 3.3.

Der erste Randbereich 3a umfasst zwei außenliegendste Lochabstände a1 und a2. Der zweite Randbereich 3b umfasst einen au-ßenliegendsten Lochabstand a3.

Die zwei außenliegendsten Lochabstände a1 und a2 im Randbereich 3a sind größer als die Lochabstände a3 im Mittenbereich.

Die Durchgangslöcher 2.1 im Mittenbereich 2 sind mittels gleich großer Lochabstände a3 gleichmäßig voneinander beabstandet.

Der außenliegendste Lochabstand a3 im Randbereich 3b ist einheitlich zu den Lochabständen a3 im Mittenbereich 2 ausgebildet.

Die zwei außenliegendsten Lochabstände a1 und a2 im Randbereich 3a können zweckmäßig einheitlich (a1=a2) oder uneinheitlich (a1≠a2) ausgebildet sein.

Die Lochplatte 1 umfasst nur eine einzige Düsenreihe, wobei die Düsenreihe entlang einer geraden Ausrichtlinie (Ausrichtgeraden) 4 zentriert linear ausgerichtet ist, so dass die Mittelachsen vorzugsweise aller Durchgangslöcher 2.1, 3.1, 3.2 und 3.3 der Düsenreihe linear ausgerichtet sind und zwar entlang ein und derselben Ausrichtgeraden 4.

Die Durchgangslöcher 2.1, 3.1, 3.2 und 3.3 der Düsenreihe sind vorzugsweise einheitlich und somit im Wesentlichen identisch ausgeführt.

Der Doppelpfeil 5 kennzeichnet die zwei möglichen Bewegungsrichtungen der Lochplatte 1 relativ zu dem Bauteil.

Figur 2 zeigt eine Lochplatte 1 gemäß einer anderen Ausführungsform der Erfindung.

Bei der in Figur 2 gezeigten Lochplatte 1 findet die Abstufung und somit Lochabstandsvergrößerung in beiden Randbereichen 3a und 3b statt.

So können die Durchgangslöcher 3.1 und 3.2 des ersten Randbereichs 3a mittels der Lochabstände a1 und a2 voneinander beabstandet sein und die Durchgangslöcher 3.1 und 3.2 des zweiten Randbereichs 3b mittels der Lochabstände a4 und a5.

Die Lochabstände a1, a2, a4 und a5 sind allesamt größer als die einheitlichen Lochabstände a3 im Mittenbereich 2.

Die zwei außenliegendsten Lochabstände a1 und a2 im Randbereich 3a können dabei einheitlich oder uneinheitlich ausgebildet sein relativ zu den zwei außenliegendsten Lochabständen a4 und a5 im Randbereich 3b (a1=a5; a1≠a5; a2=a4; a2≠a4).

Bei der in Figur 2 gezeigten Ausführungsform kann, im Gegensatz zu Figur 1, die Düsenreihe insgesamt symmetrisch ausgebildet sein, insbesondere achssymmetrisch und/oder spiegelsymmetrisch relativ zu einer quer zur Düsenreihe verlaufenden Symmetrieachse S.

Figur 3 zeigt eine Lochplatte 1 gemäß einer wiederum anderen Ausführungsform der Erfindung.

Bei der in Figur 3 gezeigten Lochplatte 1 erfolgt die Lochabstandsvergrößerung in beiden Randbereichen 3a und 3b. Die zwei Randbereiche 3a und 3b umfassen dabei aber nicht wie in Figur 2 jeweils zwei Lochabstände, sondern jeweils nur einen Lochabstand a1 und a4.

Die außenliegendste Lochabstand a1 im Randbereich 3a kann dabei einheitlich oder uneinheitlich ausgebildet sein relativ zu dem außenliegendsten Lochabstand a4 im Randbereich 3b (a1=a4; a1≠a4).

Figur 4 zeigt eine Lochplatte 1 gemäß einer wiederum anderen Ausführungsform der Erfindung.

Bei der in Figur 4 gezeigten Lochplatte 1 ist nur der außenliegendste Lochabstand a1 der Düsenreihe im Randbereich 3a größer als die einheitlichen Lochabstände a3 im Mittenbereich 2.

Der außenliegendste Lochabstand a3 im Randbereich 3b ist einheitlich zu den Lochabständen a3 im Mittenbereich 2 ausgebildet.

Figur 5A zeigt eine schematische Darstellung des Querschnitts durch zwei Fluidbahnen B1 und B2, die mittels einer Lochplatte 1 gemäß einer Ausführungsform der Erfindung erzeugt werden können.

Die Querschnitte der Beschichtungsmittelbahnen B1 und B2 weisen eine im Wesentlichen gleichschenklige Trapezform 6 auf und überlappen sich in einem Stoß- oder Überlappungsbereich. Die Abstandstoleranz zwischen den zwei Fluidbahnen B1 und B2 kann sich im Bereich von +/- 150 pm, +/- 200 pm, +/- 500 pm, +/- 1 mm oder sogar +/- 2mm abspielen. Die Trapezform 6 führt zu einer in Figur 5A rechts gezeigten Optimalbeschichtung insbesondere im Überlappungsbereich.

Figur 5B zeigt eine schematische Darstellung des Querschnitts einer Fluidbahn B1, die mittels einer Lochplatte 1 gemäß einer Ausführungsform der Erfindung erzeugt werden kann. Der Querschnitt weist eine im Wesentlichen rechtwinklige Trapezform 6 auf.

Die Lochplatte 1 gemäß den Figuren 1 bis 4 dient zweckmäßig zur Verwendung mit einer Applikationsvorrichtung zum Applizieren eines Fluides. Die Applikationsvorrichtung kann ausgeführt sein, um eine im Wesentlichen druckgleiche Anströmung des Fluides über die gesamte Düsenreihe zu gewährleisten. Allerdings kann die Applikationsvorrichtung auch ausgeführt sein, um eine vom Mittenbereich 2 unabhängig steuerbare (z.B. regelbare) Fluid-Anströmung des zumindest einen Randbereichs 3a oder 3b zu ermöglichen.

Die beiden Randbereiche 3a und 3b können z. B. über dieselbe Fluid-Fördereinheit oder durch jeweils eine eigene Fluid-Fördereinheit mit Fluid versorgt werden.

Die Figuren 6 bis 11 illustrieren Durchgangslochausbildungen, gemäß denen die jeweiligen Durchgangslöcher 2.1, 3.1, 3.2 und 3.3 der Düsenreihe ausgeführt sein können. Die Lochplatte 1 und insbesondere die Durchgangslöcher können dabei ausgeführt sein, wie in WO 2014/121926 A1 offenbart.

Figur 6 zeigt eine Querschnittsansicht durch eine Lochplatte 1 im Bereich eines der Durchgangslöcher, wobei der Pfeil in der Querschnittsansicht die Strömungsrichtung des Beschichtungsmittels durch das Durchgangsloch angibt. Aus der Querschnittsansicht ist ersichtlich, dass das Durchgangsloch eine strömungstechnisch optimierte Locheinmündung 30 aufweist, wodurch der Strömungswiderstand des Durchgangslochs verringert wird.

Darüber hinaus weist die Lochplatte 1 auf der stromabwärts gelegenen Seite am Umfangsrand der Durchgangslöcher jeweils eine Strukturierung auf, welche die Benetzungsneigung verringert.

Die Figuren 7A und 7B zeigen eine alternative Querschnittsansicht durch die Lochplatte 1 im Bereich eines Durchgangslochs, wobei Figur 7A das Durchgangsloch ohne ein Beschichtungsmittel zeigt, wohingegen in Figur 7B ein Beschichtungsmittel (z. B. Fluid) 50 dargestellt ist.

Daraus ist ersichtlich, dass das Beschichtungsmittel 50 eine Benetzungsfläche 60 an der stromabwärts gelegenen Oberfläche der Lochplatte 1 benetzt, was eine strahlförmige Ablösung des Beschichtungsmittels 50 von der Lochplatte 1 erschwert.

Die Figuren 8A und 8B zeigen eine bevorzugte Ausführungsform der Erfindung mit einer verringerten Benetzungsneigung. Hierzu weist die Lochplatte 1 jeweils am Umfangsrand der einzelnen Durchgangslöcher einen Rohrstummel 70 auf, wobei das Durchgangsloch in den Rohrstummel 70 übergeht, so dass die Stirnfläche des Rohrstummels 70 am freien Ende des Rohrstummels 70 eine Benetzungsfläche 80 bildet. Die Benetzungsfläche 80 ist also auf die freie Stirnfläche des Rohrstummels 70 beschränkt und damit wesentlich kleiner als die Benetzungsfläche 60 gemäß Figur 7A. Dadurch wird die Ablösung des Beschichtungsmittels 50 von der Lochplatte 1 erleichtert.

Der Rohrstummel 70 weist zwischen der stromabwärts gelegenen Seite der Lochplatte 1 und dem freien Ende des Rohrstummels 70 z. B. eine Länge L auf, die vorzugsweise größer als 50 pm, 70 pm, oder 100 µm und/oder kleiner als 200 µm, 170 µm oder 150 µm ist, so dass der Rohrstummel 70 z. B. eine Länge L zwischen 50 bis 200 µm, 70 bis 170 µm oder 100 bis 150 µm aufweisen kann.

Figur 9 zeigt eine Abwandlung von Figur 8A, wobei die äußere Mantelfläche des Rohrstummels 70 zum freien Ende des Rohrstummels 70 konisch zuläuft, so dass die Benetzungsfläche am freien Ende des Rohrstummels 70 minimal ist.

Figur 10A zeigt eine schematische Querschnittsansicht durch eine Lochplatte 1, die teilweise mit den vorstehend beschriebenen Lochplatten übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die Lochplatte 1 außen einen relativ dicken Rand 90 und in der Mitte einen dünneren Bereich 100 mit den Durchgangslöchern aufweist. Der dicke Rand 90 der Lochplatte 1 sorgt hierbei für eine ausreichende mechanische Stabilität, während die Herabsetzung der Dicke in dem Bereich 100 mit den Durchgangslöchern dafür sorgt, dass die Durchgangslöcher nur einen relativ geringen Strömungswiderstand bieten.

Figur 10B zeigt eine Abwandlung von Figur 10A, so dass zur Vermeidung von Wiederholungen auf die Beschreibung zu Figur 10A verwiesen wird, wobei für entsprechende Einzelheiten dieselben Bezugszeichen verwendet werden.

Eine Besonderheit dieses Ausführungsbeispiels besteht darin, dass der Bereich 100 hierbei nur einseitig in seiner Dicke verringert ist.

Die in den Figuren gezeigten scharfen Kanten und Ecken sind nur beispielhaft dargestellt und können vorteilhafterweise auch abgerundet ausgeführt werden, um sie strömungstechnisch optimaler zu gestalten oder um einen bessere Spülbarkeit zu erzielen.

Eine Besonderheit des in Figur 11 gezeigten Ausführungsbeispiels des Durchgangslochs besteht darin, dass das Durchgangsloch an der stromaufwärts gelegenen Locheinmündung zunächst einen zylindrischen Bereich 200 mit einem ersten Innendurchmesser aufweist.

An den zylindrischen Bereich 200 schließt sich dann in Strömungsrichtung ein konischer Bereich 210 an, der sich in Strömungsrichtung verjüngt.

Wichtig ist hierbei, dass der Innendurchmesser d der Lochausmündung vorzugsweise wesentlich kleiner ist als der Innendurchmesser des zylindrischen Bereichs 200.

Figur 12A zeigt in stark vereinfachter schematischer Darstellung eine Applikationsvorrichtung, insbesondere ein Applikationsgerät, mit einer erfindungsgemäßen Lochplatte 1 zur Beschichtung eines Bauteils 160 (z.B. eines Kraftfahrzeugkarosseriebauteils).

Aus den einzelnen Durchgangslöchern der Lochplatte 1 treten hierbei Beschichtungsmittelstrahlen 170 aus, die auf der Oberfläche des Bauteils 160 einen zusammenhängenden Beschichtungsmittelfilm bilden. Die einzelnen Beschichtungsmittelstrahlen 170 können als Tropfenstrahlen, wie in Figur 12A gezeigt, oder als zusammenhängende Beschichtungsmittelstrahlen, insbesondere ohne Tropfenbildung, wie in Figur 12B gezeigt, ausgebildet werden.

Weiterhin zeigen die Figuren 12A und 12B noch einen mit der Lochplatte 1 verbundenen Applikator 180 sowie Applikationstechnik 190, die mit dem Applikator 180 durch schematisch dargestellte Leitungen verbunden ist.

Figuren 12A und 12B zeigen außerdem, dass die Lochplatte 1 an einer äußeren Stirnseite der Applikationsvorrichtung angeordnet ist, so dass die Durchgangslöcher der Lochplatte 1 Austrittslöcher aus der Applikationsvorrichtung bilden.

Figur 16 zeigt eine Querschnittsansicht durch ein Durchgangsloch einer Lochplatte 1. Das Durchgangsloch umfasst eine trichterförmige Locheinmündung 30 mit einem Einlassquerschnitt E und eine zylinderförmige Lochausmündung 40.

Figur 17 zeigt eine Querschnittsansicht durch ein Durchgangsloch einer Lochplatte 1. Das Durchgangsloch umfasst eine trichterförmige Locheinmündung 30 mit einem Einlassquerschnitt E und eine zylinderförmige Lochausmündung 40, wobei die trichterförmige Locheinmündung 30 der Figur 17 tiefer in die Lochplatte 1 führt als die trichterförmige Locheinmündung 30 der Figur 16.

Figur 18 zeigt eine Querschnittsansicht durch ein Durchgangsloch einer Lochplatte 1. Das Durchgangsloch umfasst eine trichterförmige Locheinmündung 30 mit einem Einlassquerschnitt E und eine zylinderförmige Lochausmündung 40, wobei die trichterförmige Locheinmündung 30 der Figur 18 tiefer in die Lochplatte 1 führt als die trichterförmige Locheinmündung 30 der Figur 17.

Figur 19 zeigt eine Querschnittsansicht durch ein Durchgangsloch einer Lochplatte 1. Das Durchgangsloch umfasst eine trichterförmige Locheinmündung 30 mit einem Einlassquerschnitt E und eine zylinderförmige Lochausmündung 40, wobei die trichterförmige Locheinmündung 30 der Figur 19 tiefer in die Lochplatte 1 führt als die trichterförmige Locheinmündung 30 der Figur 18.

Den Figuren 16 bis 19 kann insbesondere eine zusätzliche Beeinflussungsmöglichkeit des Fluidstroms durch Änderung des zylindrischen Anteils eines Durchgangslochs entnommen werden, indem dessen Locheinmündung 30 trichterförmig ausgebildet wird. Durch das Vorsehen einer trichterförmigen Locheinmündung 30, so dass der zylindrische Anteil des Durchgangslochs verkleinert oder vergrößert wird, kann der Fluidvolumenstrom durch das Durchgangsloch zusätzlich erhöht oder verringert werden und das obwohl z. B. in den Figuren 16 bis 19 die (Referenz-) Durchgangsdurchmesser d und die Einlassquerschnitte E gleich groß sind. Figur 16 ermöglicht hierbei den kleinsten, Figur 17 den zweitkleinsten, Figur 18 den drittkleinsten und Figur 19 den größten Fluidvolumenstrom.

Die in den Figuren 16 bis 19 gezeigten Durchgangslöcher können zweckmäßig im Mittenbereich 2 der Düsenreihe und/oder in zumindest einem Randbereich 3a, 3b der Düsenreihe verwendet werden.

Zu erwähnen ist noch, dass eine Applikationsvorrichtung gemäß einer Ausführungsform der Erfindung zumindest zwei nebeneinander angeordnete Lochplatten 1 aufweisen kann, deren Düsenreihen in Längsrichtung der Düsenreihen versetzt zueinander angeordnet sind. Die Lochplatten 1 sind hierbei an einer äußeren Stirnseite der Applikationsvorrichtung angeordnet, so dass sie Außenplatten darstellen.

Die Erfindung ist nicht auf die oben beschriebenen bevorzugten Ausführungsformen beschränkt. Vielmehr ist eine Vielzahl von Varianten und Abwandlungen möglich, die ebenfalls in den Schutzbereich fallen. Darüber hinaus beansprucht die Erfindung auch Schutz für den Gegenstand und die Merkmale der Unteransprüche.

### Bezugszeichenliste

- 1: Lochplatte, z. B. Blende
- 2: Mittenbereich
- 2.1: Durchgangsloch im Mittenbereich
- 3a: Randbereich, zweckmäßig erster
- 3b: Randbereich, zweckmäßig zweiter
- 3.1: Außenliegendstes Durchgangsloch
- 3.2: Zweit außenliegendstes Durchgangsloch
- 4: Ausrichtlinie, zweckmäßig Ausrichtgerade
- 5: Bewegungsrichtung der Lochplatte
- 6: Im Wesentlichen trapezförmiges Fluid-Querschnitts-Profil
- 30: Locheinmündung
- 40: Lochausmündung
- 50: Fluid (Beschichtungsmittel)
- 60: Benetzungsfläche
- 70: Rohrstummel
- 80: Benetzungsfläche
- 90: Rand
- 100: Bereich mit Durchgangslöchern
- 110: Verstärkungsstreifen
- 160: Bauteil
- 170: Fluid-/Beschichtungsmittelstrahlen
- 180: Applikator
- 190: Applikationstechnik
- 200: Zylindrischer Bereich des Durchgangslochs
- 210: Konischer Bereich des Durchgangslochs
- d: Durchgangsdurchmesser
- a1: außenliegendster Lochabstand des einen Randbereichs
- a2: zweit außenliegendster Lochabstand des einen Randbereichs
- a3: Lochabstand, insbesondere einheitliche Lochabstände im Mittenbereich
- a4: zweit außenliegendster Lochabstand des anderen Randbereichs
- a5: außenliegendster Lochabstand des anderen Randbereichs
- B1: Fluidapplikation, insbesondere Fluidbahn
- B2: Fluidapplikation, insbesondere Fluidbahn
- S: Symmetrieachse
- L: Länge Rohrstummel
- E: Einlassquerschnitt

## Patentansprüche

1. Lochplatte (1) für eine Applikationsvorrichtung zur Applikation eines als Beschichtungsmittel dienenden Fluids auf eine Kraftfahrzeugkarosserie und/oder ein Anbauteil hierfür, mit zumindest vier Durchgangslöchern (2.1, 3.1, 3.2, 3.3) zum Durchleiten des Fluids, wobei die Durchgangslöcher (2.1, 3.1, 3.2, 3.3) einer Düsenreihe mit einem Mittenbereich (2) und zwei Randbereichen (3a, 3b) zugeordnet sind und durch Lochabstände (a1, a2, a3, a4, a5) voneinander beabstandet sind, wobei der zumindest eine außenliegendste Lochabstand (a1, a2) der Düsenreihe in zumindest einem Randbereich (3a) um maximal den Faktor 3 größer ist als jeweils ein Lochabstand (a3) im Mittenbereich (2), **dadurch gekennzeichnet, dass** alle Durchgangslöcher (2.1, 3.1, 3.2, 3.3) der Düsenreihe jeweils eine Locheinmündung (30) an der stromaufwärts gelegenen Seite der Lochplatte (1) und eine Lochausmündung (40) mit einem Rohrstummel (70) als dreidimensionale Strukturierung an der stromabwärts gelegenen Seite der Lochplatte (1) aufweisen.

2. Lochplatte (1) nach Anspruch 1, **dadurch gekennzeichnet, dass** die Lochplatte (1) nur eine einzige Düsenreihe zur Applikation des Fluides aufweist,
und/oder dass die Düsenreihe zentriert linear ausgerichtet ist und/oder Mittelachsen aller Durchgangslöcher (2.1, 3.1, 3.2, 3.3) der Düsenreihe linear ausgerichtet sind und zwar vorzugsweise entlang ein und derselben Ausrichtgeraden (4).

3. Lochplatte (1) nach einem der vorhergehenden Ansprüche, **dadurch gekennzeichnet, dass** alle Durchgangslöcher (2.1, 3.1, 3.2, 3.3) der Düsenreihe einheitlich ausgebildet sind.

4. Lochplatte (1) nach einem der vorhergehenden Ansprüche, **dadurch gekennzeichnet, dass** der außenliegendste Lochabstand (a1) der Düsenreihe in zumindest einem Randbereich (3a) den größten Lochabstand der Düsenreihe aufweist,
und/oder dass die zumindest zwei außenliegendsten Lochabstände (a1, a2) der Düsenreihe in zumindest einem Randbereich (3a) größer sind als zumindest ein Lochabstand (a3) im Mittenbereich (2).

5. Lochplatte (1) nach einem der vorhergehenden Ansprüche, **dadurch gekennzeichnet, dass** die zumindest zwei außenliegendsten Lochabstände (a1, a2) in zumindest einem Randbereich (3a) einheitlich (a1=a2) oder uneinheitlich (a1≠a2) ausgebildet sind.

6. Lochplatte (1) nach einem der vorhergehenden Ansprüche, **dadurch gekennzeichnet, dass**
- der Mittenbereich (2) zumindest zwei, zumindest drei oder zumindest vier Lochabstände (a3) aufweist, und/oder
- der zumindest eine Randbereich (3a) zumindest zwei oder zumindest drei Lochabstände (a1, a2) aufweist.

7. Lochplatte (1) nach einem der vorhergehenden Ansprüche, **dadurch gekennzeichnet, dass** die Lochabstände (a3) im Mittenbereich (2) einheitlich ausgebildet sind, so dass die Durchgangslöcher (2.1) im Mittenbereich (2) gleichmäßig voneinander beabstandet sind, und/oder alle Durchgangslöcher (2.1) im Mittenbereich (2) einheitlich ausgebildet sind.

8. Lochplatte (1) nach einem der vorhergehenden Ansprüche, **dadurch gekennzeichnet, dass**
- der außenliegendste Lochabstand (a1) in dem einen Randbereich (3a) der Düsenreihe einheitlich oder uneinheitlich ausgebildet ist relativ zu dem außenliegendsten Lochabstand (a5) in dem anderen Randbereich (3b), oder
- dass die zumindest zwei außenliegendsten Lochabstände (a1, a2) in dem einen Randbereich (3a) der Düsenreihe einheitlich oder uneinheitlich ausgebildet sind relativ zu den zumindest zwei außenliegendsten Lochabständen (a4, a5) in dem anderen Randbereich (3b).

9. Lochplatte (1) nach einem der vorhergehenden Ansprüche, **dadurch gekennzeichnet, dass** der zumindest eine außenliegendste Lochabstand (a1, a2) in dem einen Randbereich (3a), welcher Lochabstand größer ist als zumindest ein Lochabstand (a3) im Mittenbereich (2) und der zumindest eine außenliegendste Lochabstand (a1, a2) in dem anderen Randbereich (3b) einheitlich ausgebildet ist relativ zu dem zumindest einen Lochabstand (a3) im Mittenbereich (2).

10. Lochplatte (1) nach einem der vorhergehenden Ansprüche, **dadurch gekennzeichnet, dass** die Locheinmündungen (30) einen größeren Durchlassquerschnitt aufweisen als die Lochausmündungen (40) und/oder die Rohrstummel (70) eine äußere Mantelfläche aufweisen, die sich zum freien Ende des jeweiligen Rohrstummels (70) hin verjüngt, insbesondere konisch.

11. Lochplatte (1) nach einem der vorhergehenden Ansprüche, **dadurch gekennzeichnet, dass** die zwei Randbereiche (3a, 3b) symmetrisch oder unsymmetrisch ausgebildet sind oder die Düsenreihe insgesamt symmetrisch ausgebildet ist, insbesondere achssymmetrisch und/oder spiegelsymmetrisch relativ zu einer quer zur Düsenreihe verlaufenden Symmetrieachse (S).

12. Lochplatte (1) nach einem der vorhergehenden Ansprüche, **dadurch gekennzeichnet, dass**
- der außenliegendste Lochabstand (a1) in zumindest einem Randbereich (3a) um maximal den Faktor 2 oder 3 größer ist als jeweils ein Lochabstand (a3) im Mittenbereich (2), oder
- die zumindest zwei außenliegendsten Lochabstände (a1, a2) der Düsenreihe in zumindest einem Randbereich (3a) um jeweils maximal den Faktor 2 oder 3 größer sind als jeweils ein Lochabstand (a3) im Mittenbereich (2).

13. Lochplatte (1) nach einem der vorhergehenden Ansprüche, **dadurch gekennzeichnet, dass** zumindest ein Durchgangsloch (2.1) im Mittenbereich (2) der Düsenreihe und/oder zumindest ein Durchgangsloch (3.1) in zumindest einem Randbereich (3a) der Düsenreihe eine trichterförmige Locheinmündung (30) und vorzugsweise eine zylinderförmige Lochausmündung (40) aufweist.

14. Lochplatte (1) nach Anspruch 13, **dadurch gekennzeichnet, dass** die trichterförmige Locheinmündung (30) des zumindest einen Durchgangslochs (2.1) im Mittenbereich (2) tiefer in die Lochplatte (1) führt als die trichterförmige Locheinmündung (30) des zumindest einen Durchgangslochs (3.1) in dem zumindest einen Randbereich (3a).

15. Lochplatte (1) nach einem der vorhergehenden Ansprüche, **dadurch gekennzeichnet, dass** ein Einlassquerschnitt (E) einer Locheinmündung (30) zumindest eines Durchgangslochs (2.1) im Mittenbereich (2) der Düsenreihe größer ist als ein Einlassquerschnitt (E) einer Locheinmündung (30) zumindest eines Durchgangslochs (3.1) in zumindest einem Randbereich (3a) der Düsenreihe.

16. Applikationsvorrichtung zur Applikation eines als Beschichtungsmittel dienenden Fluids, mit mindestens einer Lochplatte (1) nach einem der vorhergehenden Ansprüche.

17. Applikationsvorrichtung nach Anspruch 16, **dadurch gekennzeichnet, dass** die Applikationsvorrichtung zur vom Mittenbereich (2) unabhängig steuerbaren Fluid-Anströmung zumindest eines Randbereichs (3a) ausgeführt ist.

18. Applikationsvorrichtung nach Anspruch 16 oder 17, **dadurch gekennzeichnet, dass** die zwei Randbereiche (3a, 3b) mit derselben Fluid-Fördereinheit verbunden sind oder mit jeweils einer eigenen Fluid-Fördereinheit verbunden sind.

19. Applikationsvorrichtung nach einem der Ansprüche 16 bis 18, **dadurch gekennzeichnet, dass** die Applikationsvorrichtung zumindest zwei nebeneinander angeordnete Lochplatten (1) aufweist, deren Düsenreihen in Längsrichtung der Düsenreihen versetzt zueinander angeordnet sind.

20. Applikationsvorrichtung nach einem der Ansprüche 16 bis 19, **dadurch gekennzeichnet, dass** die zumindest eine Lochplatte (1) an einer äußeren Stirnseite der Applikationsvorrichtung angeordnet ist, vorzugsweise so, dass die zumindest vier Durchgangslöcher (2.1, 3.1, 3.2, 3.3) Austrittslöcher aus der Applikationsvorrichtung bilden.

21. Applikationsverfahren zur Applikation eines als Beschichtungsmittel dienenden Fluides, das mittels zumindest einer Lochplatte (1) nach einem der Ansprüche 1 bis 15 oder einer Applikationsvorrichtung nach einem der Ansprüche 16 bis 20 auf ein Bauteil appliziert wird, wobei eine Applikation des Beschichtungsmittels mit im Wesentlichen trapezförmigem Querschnitt ausgebildet wird.

22. Applikationsverfahren nach Anspruch 21, **dadurch gekennzeichnet, dass** mit der Applikationsvorrichtung druckgleiche Fluid-Anströmung über die gesamte Düsenreihe durchgeführt wird.

23. Applikationsverfahren nach Anspruch 21 oder 22, **dadurch gekennzeichnet, dass** die Applikationsvorrichtung ein Fluid mit einer Viskosität von über 50mPas, über 80mPas oder über 100mPas appliziert.

## Claims

1. Perforated plate (1) for an application device for application of a fluid serving as a coating medium onto a motor vehicle body and/or an attachment for this, with at least four through-holes (2.1, 3.1, 3.2, 3.3) for passage of the fluid, wherein the through-holes (2.1, 3.1, 3.2, 3.3) are assigned to a nozzle row with a central region (2) and two edge regions (3a, 3b) and spaced apart from each other by hole spacings (a1, a2, a3, a4, a5),
wherein the at least one outermost hole spacing (a1, a2) of the nozzle row in at least one edge region (3a) is larger by at most the factor of 3 than at least one hole spacing (a3) in the central region (2), **characterised in that** all through-holes (2.1, 3.1, 3.2, 3.3) of the nozzle row each have a hole inlet opening (30) on the upstream side of the perforated plate (1) and a hole outlet opening (40) with a pipe stub (70) as a three-dimensional structuring on the downstream side of the perforated plate (1).

2. Perforated plate (1) according to claim 1, **characterised in that** the perforated plate (1) has only one single nozzle row for application of the fluid,
and/or that the nozzle row is aligned centred linearly and/or the centre axes of all through-holes (2.1, 3.1, 3.2, 3.3) of the nozzle row are aligned linearly, preferably along one and the same straight alignment line (4).

3. Perforated plate (1) according to any of the preceding claims, **characterised in that** all through-holes (2.1, 3.1, 3.2, 3.3) of the nozzle row are formed uniformly.

4. Perforated plate (1) according to any of the preceding claims, **characterised in that** the outermost hole spacing (a1) of the nozzle row in at least one edge region (3a) has the largest hole spacing of the nozzle row,
and/or that the at least two outermost hole spacings (a1, a2) of the nozzle row in at least one edge region (3a) are larger than at least one hole spacing (a3) in the central region (2) .

5. Perforated plate (1) according to any of the preceding claims, **characterised in that** the at least two outermost hole spacings (a1, a2) of the nozzle row in at least one edge region (3a) are formed uniformly (a1=a2) or non-uniformly (a1≠a2).

6. Perforated plate (1) according to any of the preceding claims, **characterised in that**
- the central region (2) has at least two, at least three or at least four hole spacings (a3), and/or
- the at least one edge region (3a) has at least two or at least three hole spacings (a1, a2).

7. Perforated plate (1) according to any of the preceding claims, **characterised in that** the hole spacings (a3) in the central region (2) are formed uniformly so that the through-holes (2.1) in the central region (2) are spaced evenly apart, and/or all through-holes (2.1) in the central region (2) are formed uniformly.

8. Perforated plate (1) according to any of the preceding claims, **characterised in that**
- the outermost hole spacing (a1) in the one edge region (3a) of the nozzle row is formed uniformly or non-uniformly relative to the outermost hole spacing (a5) in the other edge region (3b), or
- that the at least two outermost hole spacings (a1, a2) in the one edge region (3a) of the nozzle row are formed uniformly or non-uniformly relative to the at least two outermost hole spacings (a4, a5) in the other edge region (3b) .

9. Perforated plate (1) according to any of the preceding claims, **characterised in that** the at least one outermost hole spacing (a1, a2) in the one edge region (3a), which hole spacing is larger than at least one hole spacing (a3) in the central region (2), and the at least one outermost hole spacing (a1, a2) in the other edge region (3b) is formed uniformly relative to the at least one hole spacing (a3) in the central region (2).

10. Perforated plate (1) according to any of the preceding claims, **characterised in that** the hole inlet openings (30) have a larger passage cross-section than the hole outlet openings (40), and/or the pipe stubs (70) have an outer casing surface which tapers, in particular conically, towards the free end of the respective pipe stub (70).

11. Perforated plate (1) according to any of the preceding claims, **characterised in that** the two edge regions (3a, 3b) are formed symmetrically or asymmetrically, or the nozzle row is formed symmetrically overall, in particular axially symmetrically and/or mirror symmetrically, relative to an axis of symmetry (S) running transversely to the nozzle row.

12. Perforated plate (1) according to any of the preceding claims, **characterised in that**
- the outermost hole spacing (a1) in at least one edge region (3a) is larger by at most a factor of 2 or 3 than a respective hole spacing (a3) in the central region (2), or
- the at least two outermost hole spacings (a1, a2) of the nozzle row in at least one edge region (3a) are each larger by at most a factor of 2 or 3 than a respective hole spacing (a3) in the central region (2).

13. Perforated plate (1) according to any of the preceding claims, **characterised in that** at least one through-hole (2.1) in the central region (2) of the nozzle row and/or at least one through-hole (3.1) in at least one edge region (3a) of the nozzle row has a hopper-shaped hole inlet opening (30) and preferably a cylindrical hole outlet opening (40).

14. Perforated plate (1) according to claim 13, **characterised in that** the hopper-shaped hole inlet opening (30) of the at least one through-hole (2.1) in the central region (2) extends more deeply into the perforated plate (1) than the hopper-shaped hole opening (30) of the at least one through-hole (3.1) in the at least one edge region (3a).

15. Perforated plate (1) according to any of the preceding claims, **characterised in that** an inlet cross-section (E) of a hole inlet opening (30) of at least one through-hole (2.1) in the central region (2) of the nozzle row is larger than an inlet cross-section (E) of a hole inlet opening (30) of at least one through-hole (3.1) in at least one edge region (3a) of the nozzle row.

16. Application device for application of a fluid serving as a coating medium, with at least one perforated plate (1) according to any of the preceding claims.

17. Application device according to claim 16, **characterised in that** the application device is configured for a fluid inflow in at least one edge region (3a) which can be controlled independently of the central region (2).

18. Application device according to claims 16 or 17, **characterised in that** the two edge regions (3a, 3b) are connected to the same fluid delivery unit or each connected to its own fluid delivery unit.

19. Application device according to any of claims 16 to 18, **characterised in that** the application device comprises at least two perforated plates (1) arranged next to each other, the nozzle rows of which are arranged offset to each other in the longitudinal direction of the nozzle rows.

20. Application device according to any of claims 16 to 19, **characterised in that** the at least one perforated plate (1) is arranged on an outer end face of the application device, preferably such that the at least four through-holes (2.1, 3.1, 3.2, 3.3) form outlet holes from the application device.

21. Application method for application of a fluid serving as a coating medium, which fluid is applied to a component by means of at least one perforated plate (1) according to any of claims 1 to 15 or an application device according to any of claims 16 to 20, wherein an application of the coating medium with a substantially trapezoid cross-section is formed.

22. Application method according to claim 21, **characterised in that** the application device is configured for a fluid inflow with equal pressure over the entire nozzle row.

23. Application method according to claim 21 or 22, **characterised in that** the application device applies a fluid with a viscosity of over 50 mPas, ober 80 mPas or over 100 mPas.

## Revendications

1. Plaque perforée (1) pour un dispositif d'application pour l'application d'un fluide servant de produit de revêtement sur une carrosserie de véhicule automobile et/ou un accessoire pour celle-ci, avec
au moins quatre trous de passage (2.1, 3.1, 3.2, 3.3) pour la traversée du fluide, dans lequel les trous de passage (2.1, 3.1, 3.2, 3.3) correspondent à une rangée de buses avec une zone centrale (2) et deux zones de bord (3a, 3b) et sont écartés entre eux par des distances entre trous (a1, a2, a3, a4, a5),
dans lequel l'au moins une distance entre trous la plus à l'extérieur (a1, a2) de la rangée de buses est supérieure, dans au moins une zone de bord (3a), d'un facteur maximum de 3, à respectivement une distance entre trous (a3) dans la zone centrale (2), **caractérisé en ce que**
tous les trous de passage (2.1, 3.1, 3.2, 3.3) de la rangée de buses comprennent chacun une embouchure d'entrée de trou (30) sur le côté, situé en amont, de la plaque perforée (1) et une embouchure de sortie de trou (40) avec un embout tubulaire (70) en tant que structuration tridimensionnelle sur le côté, situé en aval, de la plaque perforée (1).

2. Plaque perforée (1) selon la revendication 1, **caractérisé en ce que** la plaque perforée (1) comprend une seule rangée de buses pour l'application du fluide,
et/ou **en ce que** la rangée de buses est alignée linéairement de manière centrée et/ou les axes centraux de tous les trous de passage (2.1, 3.1, 3.2, 3.3) de la rangée de buses sont alignés de manière linéaire, de préférence le long d'une seule et même droite d'alignement (4).

3. Plaque perforée (1) selon l'une des revendications précédentes, **caractérisé en ce que** tous les trous de passage (2.1, 3.1, 3.2, 3.3) de la rangée de buses sont réalisés de manière unitaire.

4. Plaque perforée (1) selon l'une des revendications précédentes, **caractérisé en ce que** la distance entre trous la plus à l'extérieur (a1) de la rangée de buses constitue, dans au moins une zone de bord (3a), la distance entre trous la plus grande,
et/ou **en ce que** les au moins deux distances entre trous les plus à l'extérieur (a1, a2) de la rangée de buses dans au moins une zone de bord (3a) sont supérieures à au moins une distance entre trous (a3) dans la zone centrale (2).

5. Plaque perforée (1) selon l'une des revendications précédentes, **caractérisé en ce que** les au moins deux distances entre trous les plus à l'extérieur (a1, a2) sont réalisées, dans au moins une zone de bord (3a), de manière unitaire (a1 = a2) ou de manière non unitaire (a1 ≠ a2).

6. Plaque perforée (1) selon l'une des revendications précédentes, **caractérisé en ce que**
- la zone centrale (2) comprend au moins deux, au moins trois ou au moins quatre distances entre trous (a3) et/ou
- l'au moins une zone de bord (3a) comprend au moins deux ou au moins trois distances entre trous (a1, a2).

7. Plaque perforée (1) selon l'une des revendications précédentes, **caractérisé en ce que** les distances entre trous (a3) de la zone centrale (2) sont réalisés de manière unitaire, de façon à ce que les trous de passage (2.1) de la zone centrale (2) sont écartés uniformément entre eux et/ou tous les trous de passage (2.1) de la zone centrale (2) sont réalisés de manière unitaire.

8. Plaque perforée (1) selon l'une des revendications précédentes, **caractérisé en ce que**
- la distance entre trous la plus à l'extérieur (a1) d'une zone de bord (3a) de la rangée de buses est réalisée de manière unitaire ou non unitaire par rapport à la distance entre trous la plus à l'extérieur (a5) de l'autre zone de bord (3b) ou
- les au moins deux distances entre trous les plus à l'extérieur (a1, a2) d'une zone de bord (3a) de la rangée de buses sont réalisées de manière unitaire ou non unitaire par rapport aux au moins deux distances entre trous les plus à l'extérieur (a4, a5) de l'autre zone de bord (3b).

9. Plaque perforée (1) selon l'une des revendications précédentes, **caractérisé en ce que** l'au moins une distance entre trous la plus à l'extérieur (a1, a2) d'une zone de bord (3a), cette distance entre trous étant supérieure à au moins une distance entre trous (a3) de la zone centrale (2) et l'au moins une distance entre trous la plus à l'extérieur (a1, a2) de l'autre zone de bord (3b) est réalisé de manière unitaire par rapport à l'au moins une distance entre trous (a3) de la zone centrale (2).

10. Plaque perforée (1) selon l'une des revendications précédentes, **caractérisé en ce que** les embouchures d'entrée de trous (30) présentent une section transversale de passage supérieure à celle des embouchures de sortie de trous (40) et/ou les embouts tubulaires (70) présentent une surface d'enveloppe externe qui se rétrécit vers l'extrémité libre de l'embout tubulaire (70) correspondant, plus particulièrement de manière conique.

11. Plaque perforée (1) selon l'une des revendications précédentes, **caractérisé en ce que** les deux zones de bord (3a, 3b) sont réalisées de manière symétrique ou asymétrique ou la rangée de buses est réalisée de manière globalement symétrique, plus particulièrement avec une symétrie axiale et/ou une symétrie en miroir, par rapport à un axe de symétrie (S) s'étendant transversalement par rapport à une rangée de buses.

12. Plaque perforée (1) selon l'une des revendications précédentes, **caractérisé en ce que**
- la distance entre trous la plus à l'extérieur (a1) de l'au moins une zone de bord (3a) est supérieure d'un facteur maximum de 2 ou 3 à une distance entre trous (a3) de la zone centrale (2) ou
- les au moins deux distances entre trous les plus à l'extérieur (a1, a2) de la rangée de buses d'au moins une zone de bord (3a) sont supérieures d'un facteur maximum de 2 ou 3 à une distance entre trous (a3) de la zone centrale (2).

13. Plaque perforée (1) selon l'une des revendications précédentes, **caractérisé en ce qu'**au moins un trou de passage (2.1) de la zone centrale (2) de la rangée de buses et/ou au moins un trou de passage (3.1) d'au moins une zone de bord (3a) de la rangée de buses comprend une embouchure d'entrée de trou (30) en forme d'entonnoir et de préférence une embouchure de sortie de trou (40) cylindrique.

14. Plaque perforée (1) selon la revendication 13, **caractérisé en ce que** l'embouchure d'entrée de trou (30) en forme d'entonnoir de l'au moins un trou de passage (2.1) de la zone centrale (2) conduit plus profondément dans la plaque perforée (1) que l'embouchure d'entrée (30) en forme d'entonnoir de l'au moins un trou de passage (3.1) de l'au moins une zone de bord (3a).

15. Plaque perforée (1) selon l'une des revendications précédentes, **caractérisé en ce qu'**une section transversale d'entrée (E) d'une embouchure d'entrée de trou (30) d'au moins un trou de passage (2.1) de la zone centrale (2) de la rangée de buses est supérieure à une section transversale d'entrée (E) d'une embouchure d'entrée de trou (30) d'au moins un trou de passage (3.1) de l'au moins une zone de bord (3a) de la rangée de buses.

16. Dispositif d'application pour l'application d'un fluide servant de produit de revêtement, avec au moins une plaque perforée (1) selon l'une des revendications précédentes.

17. Dispositif d'application selon la revendication 16, **caractérisé en ce que** le dispositif d'application est conçu pour une alimentation en fluide d'au moins une zone centrale (3a) contrôlable indépendamment de la zone centrale (2).

18. Dispositif d'application selon la revendication 16 ou 17, **caractérisé en ce que** les deux zones de bord (3a, 3b) sont reliées avec la même unité de convoyage de fluide ou sont reliées chacune avec leur propre unité de convoyage de fluide.

19. Dispositif d'application selon l'une des revendications 16 à 18, **caractérisé en ce que** le dispositif d'application comprend au moins deux plaques perforées (1) juxtaposées, dont les rangées de buses sont disposées de manière décalée entre elles dans la direction longitudinale des rangées de buses.

20. Dispositif d'application selon l'une des revendications 16 à 19, **caractérisé en ce que** l'au moins une plaque perforée (1) est disposée sur une face frontale externe du dispositif d'application, de préférence de façon à ce que les au moins quatre trous de passage (2.1, 3.1, 3.2, 3.3) constituent des trous de sortie hors du dispositif d'application.

21. Procédé d'application pour l'application d'un fluide servant de produit de revêtement, qui est appliqué au moyen d'au moins une plaque perforée (1) selon l'une des revendications 1 à 15 ou d'un dispositif d'application selon l'une des revendications 16 à 20 sur un composant, dans lequel une application du produit de revêtement est réalisée avec une section transversale globalement trapézoïdale.

22. Procédé d'application selon la revendication 21, **caractérisé en ce que**, avec le dispositif d'application, une alimentation en fluide isobare est effectuée sur toute la rangée de buses.

23. Procédé d'application selon la revendication 21 ou 22, **caractérisé en ce que** le dispositif d'application applique un fluide avec une viscosité supérieure à 50 mPas, supérieure à 80 mPas ou supérieure à 100 mPas.
